# EUROPÄISCHE PATENTSCHRIFT

(11) **EP 3 593 412 B1**
(45) Veröffentlichungstag und Bekanntmachung des Hinweises auf die Patenterteilung: **10.03.2021**
(21) Anmeldenummer: 17800508.8
(22) Anmeldetag: 16.11.2017
(51) Int. Cl.: H01R 12/52, H01R 103/00

(54) **INNENLEITER-ELEMENT UND VERFAHREN ZUM HERSTELLEN EINES SYSTEMS**
INNER CONDUCTOR ELEMENT AND METHOD OF PRODUCING A SYSTEM
ÉLÉMENT DE CONDUCTEUR INTÉRIEUR ET PROCÉDÉ DE PRODUCTION D'UN SYSTÈME

(30) Priorität: 10.03.2017 DE 102017002307
(43) Veröffentlichungstag der Anmeldung: 15.01.2020
(73) Patentinhaber: Rosenberger Hochfrequenztechnik GmbH & Co. KG, 83413 Fridolfing (DE)
(72) Erfinder: WEIDENSPOINTNER, Rudolf, 84561 Mehring (DE); WILD, Werner, 86647 Buttenwiesen (DE); SCHMIDHAMMER, Franz, 84529 Tittmoning (DE); SCHWANGLER, Erich, 83367 Kühnhausen (DE); HEUBECK, Johannes, 83413 Fridolfing (DE); WOLLITZER, Michael, 83413 Fridolfing (DE)
(86) Internationale Anmeldenummer: PCT/EP2017/079366
(87) Internationale Veröffentlichungsnummer: WO 2018/162098

(56) Entgegenhaltungen:
- EP-A1- 0 584 902
- DE-A1-102014 208 101
- US-B2- 6 390 831

## Beschreibung

### GEBIET DER ERFINDUNG

Die vorliegende Erfindung betrifft ein Innenleiter-Element für einen koaxialen Steckverbinder zur elektrischen und mechanischen Verbindung zwischen zwei elektronischen Baugruppen.

### TECHNISCHER HINTERGRUND

Zwischen einzelnen elektronischen Baugruppen für Hochfrequenzanwendungen sind Hochfrequenzsignale auszutauschen. Bei der elektronischen Baugruppe kann es sich hierbei um eine mit Hochfrequenz-Komponenten bestückte Leiterplatte, um eine einzelne Hochfrequenz-Komponente wie beispielsweise ein Hochfrequenz-Filter oder um ein Substrat mit einer integrierten HF-Schaltung handeln. Die Übertragung der einzelnen HF-Signale zwischen den einzelnen elektronischen Baugruppen erfolgt hierbei jeweils über koaxiale Steckverbinder, sogenannte board-to-board-Steckverbinder (deutsch: Baugruppe-zu Baugruppe-Steckverbinder).

Aus der US 6,079,986 A geht beispielsweise ein derartiger koaxialer board-to-board-Steckverbinder hervor.

Die EP 0 584 902 A1 offenbart Hochfrequenz-Steckverbindungen zwischen mehreren Leiterplatten. Hierzu sind die einzelnen Leiterplatten masseseitig jeweils über ein dazwischen angeordnetes Gehäuse aus Metall verbunden. In einzelnen Bohrungen des Metallgehäuses ist zur Realisierung einer Hochfrequenzverbindung jeweils eine dielektrische Hülse und ein darin geführtes Innenleiterkontaktelement eingefügt.

Ist ein axialer und radialer Versatz zwischen den beiden elektronischen Baugruppen zugelassen, so weist ein derartiger board-to-board-Steckverbinder einen mit der ersten elektronischen Baugruppe verbundenen ersten koaxialen Steckverbinder, einen mit der zweiten elektronischen Baugruppe verbundenen zweiten koaxialen Steckverbinder und ein mit dem ersten und den zweiten koaxialen Steckverbinder beweglich verbundenes koaxiales Adapterteil auf.

Werden die beiden elektronischen Baugruppen ohne axialen und radialen Versatz miteinander über einen koaxialen Steckverbinder verbunden, so erfolgt die Signalübertragung zwischen den beiden elektronischen Baugruppen über ein mit den beiden elektronischen Baugruppen elektrisch und mechanisch verbundenes Innenleiter-Element und ein dazu koaxial angeordnetes Außenleiter-Element, das mit den beiden elektronischen Baugruppen mechanisch und elektrisch verbunden ist.

Eine sichere mechanische Verbindung zwischen dem Innenleiter-Element und der ersten und zweiten elektronischen Baugruppe erfolgt typischerweise jeweils durch eine Presspassung zwischen dem Innenleiter-Element und einer in der ersten bzw. zweiten elektronischen Baugruppe hierfür vorgesehenen Bohrung. Üblicherweise werden das Innenleiter-Element und das Außenleiter-Element zuerst mit der ersten elektronischen Baugruppe und anschließend mit der zweiten elektronischen Baugruppe verbunden.

Sind die beiden elektronischen Baugruppen jedoch bereits über das Außenleiter-Element mechanisch und elektrisch miteinander verbunden und ist das zugehörige Innenleiter-Element nachträglich einzufügen und mit den beiden elektronischen Baugruppen ebenfalls zu verbinden, so ist dies insbesondere im Fall einer Presspassung aufgrund des gegenüber dem Innendurchmesser des Außenleiter-Elements vergrößerten Außendurchmessers des Innenleiter-Elements nachteilig nicht möglich.

Dies ist ein Zustand, den es zu verbessern gilt.

### ZUSAMMENFASSUNG DER ERFINDUNG

Vor diesem Hintergrund liegt der vorliegenden Erfindung die Aufgabe zugrunde, ein System aus zwei elektronischen Baugruppen mit mindestens einem mit den beiden elektronischen Baugruppen jeweils elektrisch und mechanisch verbundenen koaxialen Steckverbinder anzugeben, bei dem das zum jeweiligen koaxialen Steckverbinder jeweils gehörige Innenleiter-Element im letzten Montageschritt eingefügt werden kann. Erfindungsgemäß wird diese Aufgabe durch ein Innenleiter-Element mit den Merkmalen des Patentanspruchs 1, durch ein System aus einer ersten elektronischen Baugruppe und einer zweiten elektronischen Baugruppe mit den Merkmalen des Patentanspruchs 8 und durch ein Verfahren zum Herstellen eines Systems aus einer ersten elektronischen Baugruppe und einer zweiten elektronischen Baugruppe mit den Merkmalen des Patentanspruches 14 gelöst.

Demgemäß ist vorgesehen:
- Ein Innenleiterelement für einen koaxialen Steckverbinder zwischen einer ersten elektronischen Baugruppe und einer zweiten elektronischen Baugruppe mit einem ersten Kontaktbereich zum Kontaktieren mit der ersten elektronischen Baugruppe, einem zweiten Kontaktbereich zum Kontaktieren mit der zweiten elektronischen Baugruppe und einem den ersten Kontaktbereich mit dem zweiten Kontaktbereich verbindenden Verbindungsbereich, wobei ein Außendurchmesser des ersten Kontaktbereichs gegenüber einem Außendurchmesser des zweiten Kontaktbereiches verkleinert ist, wobei an einer Oberfläche des Verbindungsbereiches mehrere über einen Umfang des Verbindungsbereiches verteilte und radial nach außen gerichtete Federlaschen befestigt sind.
- Ein System aus einer ersten elektronischen Baugruppe und einer zweiten elektronischen Baugruppe, wobei die erste elektronische Baugruppe und die zweite elektronische Baugruppe über mindestens einen koaxialen Steckverbinder aus jeweils mindestens einem Innenleiter-Element und einem Außenleiter-Element verbunden ist, wobei das jeweilige Außenleiter-Element jeweils mit der ersten und zweiten elektronischen Baugruppe mechanisch und elektrisch verbunden ist und jeweils eine Bohrung aufweist, in der koaxial zum jeweiligen Außenleiter-Element das zugehörige Innenleiter-Element angeordnet ist, wobei das jeweilige Innenleiter-Element in einer zugehörigen, in der ersten elektronischen Baugruppe befindlichen Bohrung mit der ersten elektronischen Baugruppe und in einer zugehörigen, in der zweiten elektronischen Baugruppe befindlichen Bohrung mit der zweiten elektronischen Baugruppe jeweils mechanisch und elektrisch verbunden ist, wobei ein Innendurchmesser der Bohrung in der ersten elektronischen Baugruppe jeweils gegenüber einem Innendurchmesser der Bohrung in der zweiten elektronischen Baugruppe verkleinert ist.
- Ein Verfahren zum Herstellen eines Systems aus einer ersten elektronischen Baugruppe und einer zweiten elektronischen Baugruppe, die über mindestens einen koaxialen Steckverbinder miteinander verbunden sind, mit folgenden Verfahrensschritten: Aneinanderfügen der ersten elektronischen Baugruppe, der zweiten elektronischen Baugruppe und jedes zum jeweiligen koaxialen Steckverbinder jeweils gehörigen und zwischen der ersten und der zweiten elektronischen Baugruppe befindlichen Außenleiter-Elements; Verbinden der ersten elektronischen Baugruppe, der zweiten elektronischen Baugruppe und jedes Außenleiter-Elements mittels mehrerer Schraubverbindungen und Einfügen jedes zum jeweiligen koaxialen Steckverbinder jeweils gehörigen Innenleiter-Elements in eine zugehörige, zur ersten elektronischen Baugruppe und zur zweiten elektronischen Baugruppe jeweils gehörige Bohrung mittels Presspassung.

Die der vorliegenden Erfindung zugrunde liegende Erkenntnis/Idee besteht darin, den Innendurchmesser der Bohrung in derjenigen elektronischen Baugruppe, durch die das Innenleiter-Element zuerst eingefügt wird, die im Folgenden als zweite elektronische Baugruppe bezeichnet wird, gegenüber dem Innendurchmesser der Bohrung in derjenigen Baugruppe, in die das Innenleiter-Element zuletzt eingefügt wird, die im Folgenden als erste elektronische Baugruppe bezeichnet wird, vergrößert auszuführen. Außerdem ist der Außendurchmesser des Kontaktbereiches des Innenleiter-Elements, der mit der ersten elektronischen Baugruppe verbunden wird und im Folgenden als erster Kontaktbereich bezeichnet wird, gegenüber dem Außendurchmesser des Kontaktbereichs des Innenleiter-Elements, der mit der zweiten elektronischen Baugruppe verbunden wird und im Folgenden als zweiter Kontaktbereich bezeichnet wird, verkleinert ausgeführt. Somit ist es vorteilhaft möglich, das Innenleiter-Element mit seinem ersten Kontaktbereich durch die Bohrung der zweiten elektronischen Baugruppe ohne Beschädigung des ersten Kontaktbereichs des Innenleiter-Elements und der zweiten elektronischen Baugruppe hindurchzuführen und damit eine korrekte mechanische und elektrische Verbindung zwischen dem Innenleiter-Element und der ersten und zweiten elektronischen Baugruppe im eingebauten Endzustand herzustellen.

Vorteilhafte Ausgestaltungen und Weiterbildungen ergeben sich aus den weiteren Unteransprüchen sowie aus der Beschreibung unter Bezugnahme auf die Figuren der Zeichnung.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

In einer bevorzugten Ausführung der Erfindung ist der erste Kontaktbereich des Innenleiter-Elements direkt mit der ersten elektronischen Baugruppe und der zweiten Kontaktbereich des Innenleiter-Elements direkt mit der zweiten elektronischen Baugruppe verbunden. Diese direkte Verbindung zwischen dem Innenleiter-Element und der ersten und zweiten elektronischen Baugruppe impliziert, dass keine zusätzlichen Bauteile für die elektrische und mechanische Verbindung zwischen dem Innenleiter-Element und der ersten bzw. zweiten elektronischen Baugruppe erforderlich sind und damit vorteilhaft eine kostengünstige und verschleißminimierte technische Lösung verwirklicht ist.

Die direkte Verbindung zwischen dem ersten und zweiten Kontaktbereich des Innenleiter-Elements und der ersten bzw. zweiten elektronischen Baugruppe ist insbesondere jeweils eine Presspassung. Eine als Presspassung realisierte Verbindung gewährleistet einerseits eine sichere mechanische Fixierung des Innenleiter-Elements an die erste und zweite elektronische Baugruppe. Andererseits ermöglicht die Presspassung eine Kontaktierung über den gesamten ersten und zweiten Kontaktbereich des Innenleiter-Elements, d.h. entlang der gesamten axialen Erstreckung und des gesamten Umfangs des ersten und zweiten Kontaktbereichs, und der gesamten gegenüberliegenden Innenwandung der Bohrung der ersten bzw. zweiten elektronischen Baugruppe, womit ein optimaler elektrischer Kontakt zwischen dem Innenleiter-Element und der ersten und zweiten elektronischen Baugruppe realisiert ist.

In einer ersten Ausführungsform wird die Presspassung zwischen dem ersten und zweiten Kontaktbereich des Innenleiter-Elements und der ersten bzw. zweiten elektronischen Baugruppe mittels einer radial gerichteten Elastizität des ersten und zweiten Kontaktbereichs realisiert. Diese radial gerichtete Elastizität des ersten und zweiten Kontaktbereichs kann beispielsweise über mindestens eine axial verlaufende schlitzförmige Bohrung, bevorzugt eine einzige axial verlaufende schlitzförmige Bohrung, in Kombination mit einer ellipsoid-förmigen Außengeometrie realisiert sein. Alternativ kann diese radial gerichtete Elastizität im ersten und zweiten Kontaktbereich auch über einen hohlzylindrischen und geschlitzten ersten und zweiten Kontaktbereich verwirklicht sein, der somit jeweils umfänglich verteilte Federlaschen aufweist.

In einer zweiten Ausführungsform wird die Presspassung zwischen dem ersten und zweiten Kontaktbereich des Innenleiter-Elements und der ersten bzw. zweiten elektronischen Baugruppe mittels einer gerändelten Oberfläche des ersten und zweiten Kontaktbereichs verwirklicht. Gegenüber einer Presspassung, bei der der erste und zweite Kontaktbereich des Innenleiter-Elements jeweils eine glatte Oberfläche aufweist, führt eine gerändelte Oberfläche zur deutlich verbesserten mechanischen Fixierung des Innenleiter-Elements an die erste und zweite elektronische Baugruppe.

In einer bevorzugten Erweiterung der Erfindung schließt sich an den ersten Kontaktbereich ein in axialer Richtung konisch verlaufender Bereich an. Dieser insbesondere eine Spitze aufweisende Bereich dient vorteilhaft zur Zentrierung des Innenleiter-Elements in die zur ersten elektronischen Baugruppe gehörige Bohrung. Der Monteur, der das jeweilige Innenleiter-Element in die Bohrungen der ersten und zweiten elektronischen Baugruppe einfügt, besitzt nach der Hindurchführung des Innenleiter-Elements durch die zur zweiten elektronischen Baugruppe gehörige Bohrung keine Sicht auf die zur ersten elektronischen Baugruppe gehörige Bohrung. Auf diese Weise wird ein Verkannten des Innenleiter-Elements mit dem Außenleiter-Element und/oder mit der innerhalb der Bohrung des Außenleiter-Elements befindlichen Fläche der ersten elektronischen Baugruppe und damit eine unerwünschte Beschädigung der betreffenden Komponenten vermieden.

Eine bessere Zentrierung und damit eine bessere Führung des Innenleiter-Elements im Fügeprozess wird bevorzugt durch ein Isolator-Element erzielt, das im jeweiligen koaxialen Steckverbinder koaxial zum Außenleiter-Element und zum einzufügenden Innenleiter Element in einer Bohrung des Außenleiter-Elements angeordnet ist. Auf diese Weise reduziert sich der Bohrungsdurchmesser beim Fügeprozess des Innenleiter-Elements vom größeren Bohrungsdurchmesser des Außenleiter-Elements zum kleineren Bohrungsdurchmesser des Isolator-Elements. Auf diese Weise werden die Möglichkeit des Verkantens des Innenleiter-Elements und eine daraus folgende Beschädigung der betreffenden Komponenten vorteilhaft zusätzlich reduziert.

Ergänzend weist der Übergang zwischen der Stirnfläche des Isolator-Elements, die zur zweiten elektronischen Baugruppe gerichtet ist, und der Bohrung des Isolator-Elements bevorzugt eine Fase auf, die ein leichteres Zentrieren des Innenleiter-Elements und damit ein leichteres Einfügen des Innenleiter-Elements in die Bohrung des Isolator-Elements vorteilhaft ermöglicht.

Im Hinblick auf eine zentrierte Führung des Innenleiter-Elements beim Fügeprozess sind auf der Oberfläche des Verbindungsbereiches, der sich zwischen dem ersten Kontaktbereich und dem zweiten Kontaktbereich des Innenleiter-Elements erstreckt, mehrere über den Umfang des Verbindungsbereiches verteilte und radial nach außen gerichtete Federlaschen befestigt. Diese sind bevorzugt unmittelbar angrenzend an den ersten Kontaktbereich im Verbindungsbereich angeordnet. Auf diese Weise kommen diese Federlaschen im gesteckten Endzustand des Innenleiter-Elements im unmittelbaren Übergangsbereich zwischen der ersten elektronischen Baugruppe und dem Außenleiter-Element zu liegen. Dies ist ein Bereich, in dem die Federlaschen einen geringstmöglich negativen Einfluss auf das Hochfrequenz-Signalübertragungsverhalten des koaxialen Board-to-Board-Steckverbinders ausüben.

Diese Federlaschen sind besonders bevorzugt aus Kunststoff, d.h. aus einem dielektrischen Material, hergestellt, um den Bereich zwischen dem elektrisch leitenden Innenleiter-Element und dem elektrisch leitenden Außenleiter-Element einzig dielektrisch und damit isolierend zu gestalten. Auf diese Weise wird durch die Befestigung der Federlaschen im Verbindungsbereich des Innenleiter-Elements das Hochfrequenz-Signalübertragungsverhalten des koaxialen Steckverbinders geringstmöglich verschlechtert.

Im Hinblick auf geringe Herstellungskosten ohne Verschlechterung der mechanischen und elektrischen Eigenschaften ist das Innenleiter-Element als Stanz-Biege-Bauteil hergestellt.

Im Hinblick auf ein einfaches Einfügen des Innenleiter-Elements in die Bohrungen der ersten und zweiten elektronischen Baugruppe und des zugehörigen Außenleiter-Elements ist an der Stirnfläche des zweiten Kontaktbereiches des Innenleiter-Elements vorteilhaft eine Bohrung zur Aufnahme eines Fügungswerkzeuges vorgesehen.

Eine weitere bevorzugte Maßnahme zur Zentrierung und damit zur optimierten Führung des Innenleiter-Elements beim Fügeprozess stellt im Fall des Fehlens eines Isolatorteil-Elements, d.h. eines mit Luft gefüllten Zwischenraums zwischen dem Innenleiter-Element und dem Außenleiter-Element, ein trichterförmiges Bauteil dar: Diese trichterförmige Bauteil ist zwischen einer Innenwand der zum Außenleiter-Element gehörigen Bohrung und einer zur Bohrung des Außenleiter-Elements gerichteten Fläche der ersten elektronischen Baugruppe befestigt. Dieses trichterförmige Element ermöglicht insbesondere ein leichtes und sicheres Einfügen des Innenleiter-Elements in die zur ersten elektronischen Baugruppe gehörige Bohrung, wenn dem Monteur die Sicht auf die zur ersten elektronischen Baugruppe gehörige Bohrung aufgrund des in die Bohrung der zweiten elektronischen Baugruppe bereits eingeführten Innenleiter-Elements versperrt ist.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine Querschnittsdarstellung eines erfindungsgemäßen Systems aus einer ersten elektronischen Baugruppe und einer zweiten elektronischen Baugruppe mit elastischen Kontaktbereichen des InnenleiterElements,
- Fig. 2: eine Querschnittsdarstellung eines erfindungsgemäßen Systems aus einer ersten elektronischen Baugruppe und einer zweiten elektronischen Baugruppe mit gerändelten Kontaktbereichen des Innenleiter-Elements,
- Fig. 3: eine Querschnittsdarstellung eines erfindungsgemäßen Systems aus einer ersten elektronischen Baugruppe und einer zweiten elektronischen Baugruppe mit gerändelten Kontaktbereichen des Innenleiter-Elements und integrierten Fügewerkzeug,
- Fig. 4: eine Querschnittsdarstellung eines erfindungsgemäßen Systems aus einer ersten elektronischen Baugruppe und einer zweiten elektronischen Baugruppe mit gerändelten Kontaktbereichen des Innenleiter-Elements mit integrierten Isolator-Element und
- Fig. 5: eine Querschnittsdarstellung eines erfindungsgemäßen Systems aus einer ersten elektronischen Baugruppe und einer zweiten elektronischen Baugruppe mit elastischen Kontaktbereichen des als Stanz-Biege-Teil realisierten Innenleiter-Elements.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Zuerst wird das erfindungsgemäße System 1 aus einer ersten elektronischen Baugruppe und einer zweiten elektronischen Baugruppe anhand der Fig. 1 im Detail erläutert:
Das erfindungsgemäße System 1 weist eine erste elektronische Baugruppe 2 auf. Bei einer elektronischen Baugruppe, insbesondere bei der ersten elektronischen Baugruppe 2, kann es sich um eine Leiterplatte, die mit elektronischen Komponenten, insbesondere mit elektronischen Hochfrequenz-Komponenten, bestückt ist, handeln. Daneben kann die elektronische Baugruppe auch ein Substrat mit integrierten elektronischen Schaltungen, insbesondere mit integrierten Hochfrequenz-Schaltungen, oder ein elektronisches Bauteil, insbesondere ein elektronisches Hochfrequenz-Bauteil wie beispielsweise ein Hochfrequenz-Filter, sein.

Diese erste elektronische Baugruppe 2 ist, wie in Fig. 1 angedeutet ist, an ein Gehäuse 3 oder an einen Träger 3 befestigt. Die geometrische Anordnung des Gehäuses bzw. des Trägers 3 relativ zur ersten elektronischen Baugruppe 2 kann von der in Fig. 1 dargestellten Anordnung abweichen.

An der zum Gehäuse oder Träger 3 gegenüberliegenden Oberflächenseite der elektronischen Baugruppe 2 ist für jeden koaxialen Steckverbinder jeweils ein Außenleiter-Element 4 angebracht. Beim Außenleiter-Element 4 handelt es sich bevorzugt um ein rotationssymmetrisches Bauteil, insbesondere um ein zylinderförmiges Bauteil, mit einer zugehörigen und axial verlaufenden Bohrung 5. Alternativ kann das Außenleiter-Element 4 außenseitig auch ein anderes Querschnittsprofil aufweisen. Im Hinblick auf eine gute Hochfrequenz-Übertragungscharakteristik des einzelnen koaxialen Steckverbinders ist das Außenleiter-Element 4 über seine gesamte Stirnfläche direkt ohne Einschluss von Luft mit der ersten elektronischen Baugruppe 3 verbunden.

An der gegenüberliegenden Stirnfläche des mindestens einen Außenleiter-Elements 4 von mindestens einen koaxialen Steckverbinder ist ebenfalls ohne Einschluss von Luft eine zweite elektronische Baugruppe 6 direkt mit dem mindestens einen Außenleiter-Element 4 von mindestens einem koaxialen Steckverbinder verbunden.

Jedes Außenleiter-Element 4 des jeweiligen koaxialen Steckverbinders ist aus einem geeigneten elektrisch leitenden Material hergestellt. Durch den direkten Kontakt zwischen den Außenleiter-Elementen 4 der einzelnen koaxialen Steckverbinder und der ersten und zweiten elektronischen Baugruppe 2 und 6 ist jeweils eine sichere elektrische Verbindung zwischen dem jeweiligen Außenleiter-Element 4 und einen zugehörigen elektrischen Kontaktfläche auf der ersten und zweiten elektronischen Baugruppe 2 und 6 gewährleistet.

Eine sichere mechanische Verbindung zwischen der ersten elektronischen Baugruppe 2 und der zweiten elektronischen Baugruppe 2 über das dazwischen befindliche Außenleiter-Element 4 des mindestens einen koaxialen Steckverbinders ist bevorzugt durch Verschraubung mittels mehrerer Schrauben 7₁ und 7₂ realisiert. Neben einer Schraubverbindung sind aber auch andere geeignete Verbindungstechniken wie beispielsweise eine Lötverbindung möglich.

Fluchtend zur axial verlaufenden Bohrung 5 des einzelnen Außenleiter-Elements 4 sind in der ersten elektronischen Baugruppe 2 eine Bohrung 8 und in der zweiten elektronischen Baugruppe 6 eine Bohrung 9 vorgesehen, deren Innendurchmesser jeweils typischerweise kleiner als der Innendurchmesser der zum einzelnen Außenleiter-Element 4 jeweils gehörigen Bohrung 5 ausgeführt ist. Erfindungsgemäß ist der Innendurchmesser der zur ersten elektronischen Baugruppe 2 gehörigen Bohrung 8 gegenüber dem Innendurchmesser der zur zweiten elektronischen Baugruppe 6 gehörigen Bohrung 9 verkleinert ausgelegt.

Im endmontierten Zustand des erfindungsgemäßen Systems 1 ist in jedem koaxialen Steckverbinder zwischen der ersten und zweiten elektronischen Baugruppe 2 und 6 jeweils ein zum jeweiligen Außenleiter-Element 4 gehöriges Innenleiter-Element 10 koaxial angeordnet. Jedes dieser Innenleiter-Elemente 10 weist einen ersten Kontaktbereichs 11, einem zweiten Kontaktbereichs 12 und einen zwischen dem ersten Kontaktbereich 11 und dem zweiten Kontaktbereich 12 befindlichen Verbindungsbereich 13 auf. Der erste Kontaktbereich 11 des Innenleiter-Elements 10 ist im endmontierten Zustand in der zur ersten elektronischen Baugruppe 2 gehörigen Bohrung 8 eingefügt und direkt elektrisch und mechanisch mit der ersten elektronischen Baugruppe 2 verbunden.

Äquivalent ist der zweiten Kontaktbereich 12 des Innenleiter-Elements 10 im endmontierten Zustand in der zur zweiten elektronischen Baugruppe 6 gehörigen Bohrung 9 eingefügt und direkt elektrisch und mechanisch mit der zweiten elektronischen Baugruppe 6 verbunden. Der Verbindungsbereich 13 des einzelnen Innenleiter-Elements 13 befindet sich im Bereich der zum jeweiligen Außenleiter-Element 4 gehörigen Bohrung 5. Ein zum Außenleiter-Element 4 und zum Innenleiter-Element 10 koaxial in einer Bohrung 5 des Außenleiter-Elements 4 angeordnetes Isolator-Element ist bei der in Fig. 1 dargestellten Variante eines erfindungsgemäßen Systems 1 nicht vorgesehen, so das als Isolator die im Zwischenraum zwischen dem Außenleiter-Element 4 und den Innenleiter-Element 10 befindliche Luft dient.

Das einzelne Innenleiter-Element 10 kann als vollmassives, in Zerspanungstechnik hergestelltes zylinder- oder stiftförmiges Bauteil oder, wie noch weiter unten ausgeführt wird, als hohlzylindrisches Stanz-Biege-Bauteil aus einem geeigneten elektrisch leitenden Material hergestellt sein.

Im Hinblick auf eine sichere mechanische Verbindung und damit auch eine sichere elektrische Verbindung zwischen dem einzelnen Innenleiter-Element 10 und der ersten und zweiten elektronischen Baugruppe 2 und 6 sind der erste Kontaktbereich 11 des einzelnen Innenleiter-Elements 10 in der zur ersten elektronischen Baugruppe 2 gehörigen Bohrung 8 und der zweite Kontaktbereich 12 des einzelnen Innenleiter-Elements 10 in der zur zweiten elektronischen Baugruppe 6 gehörigen Bohrung 9 jeweils mittels Presspassung eingefügt.

Jeder dieser beiden Presspassungen ist in der in Fig. 1 dargestellten ersten Ausführungsform einer Presspassung jeweils durch einen elastischen ersten und zweitenKontaktbereich 11 und 12 realisiert. Hierzu weist der einzelne elastische Kontaktbereich 11 und 12 des Innenleiter-Elements 10 jeweils mindestens eine axial verlaufende schlitzförmige Bohrung, bevorzugt genau eine einzige axial verlaufende schlitzförmige Bohrung, auf. Zusätzlich weist der elastische Kontaktbereichs 11 und 12 aufgrund der mindestens einen axial verlaufenden schlitzförmigen Bohrung eine ellipsoid-förmige Außengeometrie auf. Zur Realisierung einer Presspassung ist der Außendurchmesser der beiden elastischen Kontaktbereichen 11 und 12 des Innenleiter-Elements 10 im nicht gefügten Zustand größer als der Innendurchmesser der zur ersten und zweiten elektronischen Baugruppe 2 und 6 jeweils gehörigen Bohrung 8 und 9 ausgelegt.

Alternativ kann der elastische erste und zweite Kontaktbereich 11 und 12 des Innenleiter-Elements 10, wie weiter unten für ein als Stanz-Biege-Teil realisiertes Innenleiter-Element 10 gemäß Fig. 5 ausgeführt ist, auch mittels umfänglich verteilte Federlaschen realisiert sein. Hierzu ist der elastische erste und zweite Kontaktbereich 11 und 12 des Innenleiter-Elements 10 jeweils hohlzylindrisch und geschlitzt ausgeführt.

Im Hinblick auf eine gute Zentrierung und damit eine gute Führung des Innenleiter-Elements 10 beim Fügeprozess, insbesondere beim Flügen des Innenleiter-Elements 10 in die zur ersten elektronischen Baugruppe 2 gehörige Bohrung 8, weist das Innenleiter-Element 10 im Anschluss an den ersten Kontaktbereich 11 einen in axialer Richtung konisch verlaufenden Bereich 14 auf. Dieser in axialer Richtung konisch verlaufende Bereich 14 des Innenleiter-Elements 10 kann bevorzugt auch spitzförmig verlaufen oder eine Spitze aufweisen. Der Träger bzw. das Gehäuse 3 weist im Bereich der einzelnen Bohrungen 8 der ersten elektronischen Baugruppe 2 jeweils eine Ausnehmung 15 auf, in der der konisch verlaufende Bereich 14 des Innenleiter-Elements 10 im endmontierten Zustand des Innenleiter-Elements 10 ohne Kontakt zum Träger bzw. zum Gehäuse 3 gelagert ist.

Bei einer zweiten Ausführungsform einer Presspassung gemäß Fig. 2 ist die Oberfläche des ersten und zweiten Kontaktbereichs 11 und 12 des Innenleiter-Elements 10 gerändelt. Der Außendurchmesser der gerändelten ersten und zweiten Kontaktbereiche 11 und 12, d.h. der größte Abstand zwischen zwei gegenüberliegenden Erhöhungen der gerändelten ersten und zweiten Kontaktbereiche 11 und 12, ist im nicht eingefügten Zustand des Innenleiter-Elements 10 im Hinblick auf eine Presspassung größer als der Innendurchmesser der zugehörigen Bohrungen 8 und 9 der ersten bzw. zweiten elektronischen Baugruppe 2 und 6 ausgelegt.

Die gerändelten ersten und zweiten Kontaktbereiche 11 und 12 des Innenleiter-Elements 10 sind im Gegensatz zu den elastischen ersten und zweiten Kontaktbereichen 11 und 12 massiv. Somit ist es möglich, ausgehend von der Stirnfläche des zweiten Kontaktbereichs 12 des Innenleiter-Elements 10 eine Bohrung 16 mit einem bestimmten mehrkantigen Querschnittsprofil im zweiten Kontaktbereich 12 vorzusehen. Diese Bohrung 16 kann, wie in Fig. 3 angedeutet ist, ein Fügungswerkzeug 17 mit einem identischen mehrkantigen Querschnittsprofil aufnehmen. Mit diesem Fügungswerkzeug 17 erleichtert sich der Fügeprozess des jeweiligen Innenleiter-Elements 10 in die zur ersten und zweiten elektronischen Baugruppe 2 und 6 jeweils gehörigen Bohrungen 8 bzw. 9 und in die zum jeweiligen Außenleiter-Element 4 gehörige Bohrung 5.

Aus Fig. 2 sind mehrere radial nach außen gerichtete und über dem Umfang des Verbindungsbereiches 13 des Innenleiter-Elements 10 verteilte Federlaschen 18 ersichtlich, die sich in einem zum ersten Kontaktbereich 11 unmittelbar benachbarten Abschnitt des Verbindungsbereiches 13 des Innenleiter-Elements 10 angeordnet sind. Diese Federlaschen 18 sind bevorzugt mit einer Hülse 19 ein- oder mehrteilig verbunden, die in einer Schulter in diesem Abschnitt des Verbindungsbereiches 13 mit dem Verbindungsbereich 13 befestigt ist. Federlaschen 18 und Hülse 19 sind bevorzugt aus einem Kunststoff hergestellt. Anstelle einer Hülse 19 sind auch andere Befestigungstechniken für die einzelnen Federlaschen 18 möglich. Beispielsweise können die einzelnen Federlaschen 18 in zugehörigen Schlitzen im genannten Abschnitt des Verbindungsbereiches 13 des Innenleiter-Elements 10 mittels Presspassung gesteckt sein.

Aus Fig. 3 geht schließlich ein trichterförmiges Bauteil 24 hervor, das im Übergangsbereich zwischen dem Außenleiter-Element 4 und der daran angrenzenden Fläche der ersten elektronischen Baugruppe 2 angeordnet ist. Dieses trichterförmige Bauteil 24 ist in den entsprechenden Flächenbereichen des Außenleiter-Elements 4 und/oder der ersten elektronischen Baugruppe 2 mit einer geeigneten Verbindungstechnik, beispielsweise mittels Presspassung oder Klebung, befestigt. Bevorzugt ist das trichterförmige Bauteil 24 aus einem Kunststoff hergestellt. Das trichterförmige Bauteil 24 dient im Fall eines nicht integrierten Isolator-Elements zur besseren Zentrierung bzw. besseren Führung des Innenleiter-Elements 10 beim Einfügen in die zur ersten elektronischen Baugruppe 2 gehörige Bohrung 8.

In einer weiteren Ausprägung des erfindungsgemäßen Systems 1 gemäß Fig. 4 wird eine verbesserte Zentrierung und eine damit verbundene bessere Führung des Innenleiter-Elements 10 beim Fügeprozess durch Einfügen eines zum jeweiligen koaxialen Steckverbinders gehörigen Isolator-Elements 20 erzielt. Dieses Isolator-Element 20 ist im jeweiligen koaxialen Steckverbinder koaxial zum zugehörigen Innenleiter-Element 10 und zum zugehörigen Außenleiter-Element 4 in der zur Außenleiter-Element 4 gehörigen Bohrung 5 angeordnet. Die Integration des Isolator-Elements 20 in den jeweiligen koaxialen Steckverbinder reduziert den verbleibenden Bohrungsdurchmesser vom größeren Innendurchmesser der zum Außenleiter-Element 4 gehörigen Bohrung 5 zum kleineren Innendurchmesser der zum Isolator-Element 20 gehörigen Bohrung 21. Diese Innendurchmesser der zum Isolator-Element 20 gehörigen Bohrung 21 ist typischerweise geringfügig größer als der Außendurchmesser des Verbindungsbereiches 13 des Innenleiter-Elements 10.

Im Hinblick auf ein leichtes und sicheres Einfügen des Innenleiter-Elements 10 in die zum Isolator-Element 20 gehörige Bohrung 21 ist im Übergang zwischen der zur zweiten elektronischen Baugruppe 6 gerichteten Stirnfläche des Isolator-Elements 20 und der Innenwandung der zum Isolator-Element 20 gehörigen Bohrung 21 eine Fase 22 vorgesehen. Um das Isolator-Element 20 universell jeweils in seinen beiden Orientierungen in die Bohrung 5 des Außenleiter-Elements 4 einführen zu können, weist das Isolator-Element 20, wie in Fig. 4 angedeutet ist, an beiden stirnseitigen Übergängen in die Bohrung 21 jeweils eine Fase 22 auf.

Während das Innenleiter-Element 10 in den bisherigen Figuren 1 bis 4 zumindest im Verbindungsbereich 13 jeweils vollmassiv als Zerspanungs-Bauteil ausgeführt ist, stellt Fig. 5 das Innenleiter-Element 10 als Stanz-Biege-Bauteil dar. Hierzu wird zuerst die Oberflächengeometrie des Innenleiter-Elements 10 aus einem geeigneten metallenen Blechteil gestanzt. Das gestanzte Metallteil wird anschließend gedreht und in den beiden Kontaktbereichen 11 und 12 zusätzlich geeignet gebogen. Schließlich wird das gedrehte bzw. gebogene Metallteil an den beiden Nahtstellen im Verbindungsbereich 13 des Innenleiter-Elements 10 über eine oder mehrere an den Nahtstellen jeweils vorgesehene Nase bzw. Nasen 23 miteinander verklinkt. Auf diese Weise wird in Stanz-Biege-Technologie ein mechanisch stabiles Innenleiter-Element 10 mit guten elektrischen Hochfrequenzübertragungseigenschaften verwirklicht.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 1: System aus erster und zweiter elektronischer Baugruppe
- 2: erste elektronische Baugruppe
- 3: Gehäuse bzw. Träger
- 4: Außenleiter-Element
- 5: Bohrung des Außenleiter-Elements
- 6: zweite elektronische Baugruppe
- 7₁, 7₂: Schrauben
- 8: Bohrung der ersten elektronischen Baugruppe
- 9: Bohrung der zweiten elektronischen Baugruppe
- 10: Innenleiter-Element
- 11: erster Kontaktbereich
- 12: zweiter Kontaktbereich
- 13: Verbindungsbereich
- 14: konisch geformter Bereich
- 15: Ausnehmung im Gehäuse bzw. Träger
- 16: Bohrung im ersten Kontaktbereich
- 17: Fügungswerkzeug
- 18: Federlaschen
- 19: Hülse
- 20: Isolator-Element
- 21: Bohrung im Isolator-Element
- 22: Fase im Isolator-Element
- 23: Nase
- 24: trichterförmiges Bauteil

## Patentansprüche

1. Innenleiter-Element (10) für einen koaxialen Steckverbinder zwischen einer ersten elektronischen Baugruppe (2) und einer zweiten elektronischen Baugruppe (6) mit einem ersten Kontaktbereich (11) zum Kontaktieren mit der ersten elektronischen Baugruppe (2), einem zweiten Kontaktbereich (12) zum Kontaktieren mit der zweiten elektronischen Baugruppe (6) und einem den ersten Kontaktbereich (11) mit dem zweiten Kontaktbereich (12) verbindenden Verbindungsbereich (13),wobei ein Außendurchmesser des ersten Kontaktbereichs (11) gegenüber einem Außendurchmesser des zweiten Kontaktbereiches (12) verkleinert ist,
**dadurch gekennzeichnet,**
**dass** an einer Oberfläche des Verbindungsbereiches (13) mehrere, über einen Umfang des Verbindungsbereiches (13) verteilte und radial nach außen gerichtete Federlaschen (18) befestigt sind.

2. Innenleiter-Element (10) nach Patentanspruch 1,
**dadurch gekennzeichnet,**
**dass** der erste Kontaktbereich (11) und/oder der zweite Kontaktbereich (12) jeweils eine radial gerichtete Elastizität aufweist.

3. Innenleiter-Element (10) nach Patentanspruch 1,
**dadurch gekennzeichnet,**
**dass** eine Oberfläche des ersten Kontaktbereiches (11) und/oder des zweiten Kontaktbereiches (12) gerändelt ist.

4. Innenleiter-Element (10) nach einem der Patentansprüche 1 bis 3,
**dadurch gekennzeichnet,**
**dass** sich an den ersten Kontaktbereich (11) ein in axialer Richtung konisch verlaufender Bereich (14) anschließt..

5. Innenleiter-Element (10) nach einem der Patentansprüche 1 bis 5,
**dadurch gekennzeichnet,**
**dass** jede Federlasche (18) aus Kunststoff hergestellt ist.

6. Innenleiter-Element (10) nach einem der Patentansprüche 1 bis 5,
**dadurch gekennzeichnet,**
**dass** das Innenleiter-Element (10) als Stanz-Biege-Teil realisiert ist.

7. Innenleiter-Element (10) nach einem der Patentansprüche 1 bis 6,
**dadurch gekennzeichnet,**
**dass** an einer Stirnfläche des zweiten Kontaktbereiches (12) eine Bohrung (16) zur Aufnahme eines Fügungswerkzeuges (17) vorgesehen ist.

8. System (1) aus einer ersten elektronischen Baugruppe und einer zweiten elektronischen Baugruppe, wobei die erste elektronische Baugruppe (2) und die zweite elektronische Baugruppe (6) über mindestens einen koaxialen Steckverbinder aus jeweils mindestens einem Innenleiter-Element (10) nach einem der Patentansprüche 1 bis 7 und einem Außenleiter-Element (4) verbunden ist, wobei das jeweilige Außenleiter-Element (4) jeweils mit der ersten und zweiten elektronischen Baugruppe (2, 6) mechanisch und elektrisch verbunden ist und jeweils eine Bohrung (5) aufweist, in der koaxial zum jeweiligen Außenleiter-Element (4) das zugehörige Innenleiter-Element (10) angeordnet ist, wobei das jeweilige Innenleiter-Element (10) in einer zugehörigen, in der ersten elektronischen Baugruppe (2) befindlichen Bohrung (8) mit der ersten elektronischen Baugruppe (2) und in einer zugehörigen, in der zweiten elektronischen Baugruppe (6) befindlichen Bohrung (9) mit der zweiten elektronischen Baugruppe (6) jeweils mechanisch und elektrisch verbunden ist,
wobei ein Innendurchmesser der Bohrung (8) in der ersten elektronischen Baugruppe (2) jeweils gegenüber einem Innendurchmesser der Bohrung (9) in der zweiten elektronischen Baugruppe (6) verkleinert ist.

9. System (1) nach Patentanspruch 8,
**dadurch gekennzeichnet,**
**dass** das jeweilige Innenleiter-Element (10) jeweils direkt mit der ersten und zweiten elektronischen Baugruppe (2, 6) verbunden ist.

10. System (1) nach Patentanspruch 8 oder 9,
**dadurch gekennzeichnet,**
**dass** das jeweilige Innenleiter-Element (10) jeweils mittels einer Presspassung in der zugehörigen Bohrung (8, 9) der ersten und zweiten elektronischen Baugruppe (2, 6) befestigt ist.

11. System (1) nach einem der Patentansprüche 8 bis 10,
**dadurch gekennzeichnet,**
**dass** koaxial zum jeweiligen Innenleiter-Element (10) und zum jeweiligen Außenleiter-Element (4) ein Isolator-Element (20) zwischen dem jeweiligen Innenleiter-Element (10) und dem jeweiligen Außenleiter-Element (4) angeordnet ist.

12. System (1) nach Patentanspruch 11,
**dadurch gekennzeichnet,**
**dass** zwischen einer zur zweiten elektronischen Baugruppe (6) gerichteten Stirnfläche des Isolator-Elements (20) und einer Innenwand einer zum Isolator-Element (20) gehörigen Bohrung (21) eine Fase (22) zum Zentrieren des Innenleiter-Elements (10) vorgesehen ist.

13. System (1) nach einem der Patentansprüche 8 bis 10,
**dadurch gekennzeichnet,**
**dass** ein trichterförmiges Bauteil (24) zum Zentrieren des Innenleiter-Elements (10) zwischen einer Innenwand der zum Außenleiter-Element (4) gehörigen Bohrung (5) und einer zur Bohrung (5) des Außenleiter-Elements (4) gerichteten Fläche der ersten elektronischen Baugruppe (2) befestigt ist.

14. Verfahren zum Herstellen eines Systems (1) aus einer ersten elektronischen Baugruppe und einer zweiten elektronischen Baugruppe, die über mindestens einen koaxialen Steckverbinder miteinander verbunden sind, mit folgenden Verfahrensschritten:
• Aneinanderfügen der ersten elektronischen Baugruppe (2), der zweiten elektronischen Baugruppe (6) und jedes zum jeweiligen koaxialen Steckverbinder jeweils gehörigen und zwischen der ersten und den zweiten elektronischen Baugruppe (2, 6) befindlichen Außenleiter-Elements (4),
• Verbinden der ersten elektronischen Baugruppe (2), der zweiten elektronischen Baugruppe (6) und jedes Außenleiter-Elements (4) mittels mehrerer Schraubverbindungen und
• Einfügen jedes zum jeweiligen koaxialen Steckverbinder jeweils gehörigen Innenleiter-Elements (10) in eine zugehörige zur ersten elektronischen Baugruppe (2) und zur zweiten elektronischen Baugruppe (6) jeweils gehörige Bohrung (8, 9) mittels Presspassung.

15. Verfahren nach Patentanspruch 14,
**dadurch gekennzeichnet,**
**dass** für jeden koaxialen Steckverbinder jeweils ein Isolator-Element (20) in eine Bohrung (5) des zugehörigen Außenleiter-Elements (4) zwischen der ersten elektronischen Baugruppe (2) und der zweiten elektronischen Baugruppe (6) eingefügt wird.

## Claims

1. An inner conductor element (10) for a coaxial plug connector between a first electronic subassembly (2) and a second electronic subassembly (6) having a first contact region (11) for making contact with the first electronic subassembly (2), a second contact region (12) for making contact with the second electronic subassembly (6) and a connection region (13) connecting the first contact region (11) to the second contact region (12), wherein the outer diameter of the first contact region (11) is reduced compared to an outer diameter of the second contact region (12),
**characterized in**
**that** a plurality spring tabs (18) distributed over a circumference of the connection region (13) and directed radially outwards are fastened to a surface of the connection region (13).

2. The inner conductor element (10) according to patent claim 1,
**characterized in**
**that** the first contact region (11) and/or the second contact region (12) in each case has a radially directed elasticity.

3. The inner conductor element (10) according to patent claim 1,
**characterized in**
**that** a surface of the first contact region (11) and/or the second contact region (12) is knurled.

4. The inner conductor element (10) according to any one of patent claims 1 to 3,
**characterized in**
**that** a region (14), which extends conically in the axial direction, is connected to the first contact region (11).

5. The inner conductor element (10) according to any one of patent claims 1 to 5
**characterized in**
**that** each spring tab (18) is made of plastic.

6. The inner conductor element (10) according to any one of patent claims 1 to 5
**characterized in**
**that** the inner conductor element (10) is realized as a stamped and bent part.

7. The inner conductor element (10) according to any one of patent claims 1 to 6
**characterized in**
**that** a bore (16) is provided on an end face of the second contact region (12) for receiving a joining tool (17).

8. A system (1) consisting of a first electronic subassembly and a second electronic subsystem, wherein the first electronic subsystem (2) and the second electronic subsystem (6) is connected via at least one coaxial plug connector consisting in each case of at least one inner conductor element (10) according to any one of patent claims 1 to 7 and an outer conductor element (4), wherein the respective outer conductor element (4) in each case is connected mechanically and electrically to the first and second electronic subassembly (2, 6) and in each case has a bore (5), in which the associated inner conductor element (10) is arranged coaxially to the respective outer conductor element (4), wherein the respective inner conductor element (10) in an associated bore (8) located in the first electronic subassembly (2) is mechanically and electrically connected to the first electronic subassembly (2) and in an associated bore (9) located in the second electronic subassembly (6) is mechanically and electrically connected to the second electronic subassembly (6), wherein the inner diameter of the bore (8) in the first electronic subassembly (2) is in each case reduced compared to an inner diameter of the bore (9) in the second electronic subassembly (6).

9. The system (1) according to patent claim 8,
**characterized in**
**that** the respective inner conductor element (10) is in each case directly connected to the first and second electronic subassembly (2, 6).

10. The system (1) according to patent claim 8 or 9,
**characterized in**
**that** the respective inner conductor element (10) is fastened in each case by means of a press fit in the associated bore (8, 9) of the first and second electronic subassembly (2, 6).

11. The system (1) according to any one of patent claims 8 to 10,
**characterized in**
**that** an insulator element (20) is arranged between the respective inner conductor element (10) and the respective outer conductor element (4) coaxially to the respective inner conductor element (10) and to the respective outer conductor element (4).

12. The system (1) according to patent claim 11,
**characterized in**
**that** between an end face of the insulator element (20) directed towards the second electronic subassembly (6) and an inner wall of a bore (21) belonging to the insulator element (20) a chamfer (22) is provided for centering the inner conductor element (10).

13. The system (1) according to any one patent claims 8 to 10,
**characterized in**
**that** a funnel-shaped component (24) for centering the inner conductor element (10) is fastened between an inner wall of the bore (5) belonging to the outer conductor element (4) and a surface of the first electronic subassembly (2) directed towards the bore (5) of the outer conductor element (4).

14. A method for producing a system (1) consisting of a first electronic subassembly and a second electronic subassembly, which are connected with one another via at least one coaxial plug connector, having the following method steps:
• Joining together the first electronic subassembly (2), the second electronic subassembly (6) and each outer conductor element (4) belonging in each case to the respective coaxial plug connector and located between the first and the second electronic subassembly (2, 6),
• Connecting the first electronic subassembly (2), the second electronic subassembly (6) and each outer conductor element (4) by means of a plurality of screw connections and
• Inserting each inner conductor element (10) belonging in each case to the respective coaxial plug connector into an associated bore (8, 9) belonging in each case to the first electronic subassembly (2) and to the second electronic subassembly (6) by means of a press fit.

15. The method according to patent claim 14,
**characterized in**
**that** for each coaxial plug connector in each case an insulator element (20) is inserted into a bore (5) of the associated outer conductor element (4) between the first electronic subassembly (2) and the second electronic subassembly (6).

## Revendications

1. Elément conducteur interne (10) pour un connecteur enfichable coaxial entre un premier sous-ensemble électronique (2) et un deuxième sous-ensemble électronique (6) avec une première partie de contact (11) pour la mise en contact avec le premier sous-ensemble électronique (2), une deuxième partie de contact (12) pour la mise en contact avec le deuxième sous-ensemble électronique (6) et une partie de liaison (13) reliant la première partie de contact (11) avec la deuxième partie de contact (12), dans lequel un diamètre extérieur de la première partie de contact (11) est réduit par rapport à un diamètre extérieur de la deuxième partie de contact (12),
**caractérisé en ce que**
au niveau d'une surface de la partie de liaison (13), sont fixées plusieurs languettes élastiques (18) réparties sur une circonférence de la partie de liaison (13) et orientées radialement vers l'extérieur.

2. Elément conducteur interne (10) selon la revendication 1,
**caractérisé en ce que**
la première partie de contact (11) et/ou la deuxième partie de contact (12) présente respectivement une élasticité orientée radialement.

3. Elément conducteur interne (10) selon la revendication 1,
**caractérisé en ce que**
une surface de la première partie de contact (11) et/ou de la deuxième partie de contact (12) est moletée.

4. Elément conducteur interne (10) selon l'une des revendications 1 à 3,
**caractérisé en ce que**
une partie (14) s'étendant de manière conique dans la direction axiale se raccorde à la première partie de contact (11).

5. Elément conducteur interne (10) selon l'une des revendications 1 à 5,
**caractérisé en ce que**
chaque languette élastique (18) est constituée de matière plastique.

6. Elément conducteur interne (10) selon l'une des revendications 1 à 5,
**caractérisé en ce que**
l'élément conducteur interne (10) est réalisé sous la forme d'une pièce estampée et pliée.

7. Elément conducteur interne (10) selon l'une des revendications 1 à 6,
**caractérisé en ce que**
au niveau d'une face frontale de la deuxième partie de contact (12) est prévu un perçage (16) pour le logement d'un outil de jonction (17).

8. Système (1) constitué d'un premier sous-ensemble électronique et d'un deuxième sous-ensemble électronique, dans lequel le premier sous-ensemble électronique (2) et le deuxième sous-ensemble électronique (6) sont reliés par l'intermédiaire d'au moins un connecteur enfichable coaxial constitué d'au moins un élément conducteur interne (10) selon l'une des revendications 1 à 7 et d'un élément conducteur externe (4), dans lequel l'élément conducteur externe (4) respectif est relié mécaniquement et électriquement respectivement avec les premier et deuxième sous-ensembles électroniques (2, 6) et présentent respectivement un perçage (5), dans lequel, de manière coaxiale par rapport à l'élément conducteur externe (4) respectif, est disposé l'élément conducteur interne (10) correspondant, dans lequel l'élément conducteur interne (10) respectif est relié, dans le perçage (8) correspondant se trouvant dans le premier sous-ensemble électronique (2), avec le premier sous-ensemble électronique (2) et, dans un perçage (9) correspondant se trouvant dans le deuxième sous-ensemble électronique (6), avec le deuxième sous-ensemble électronique (6) respectivement de manière mécanique et électrique, dans lequel un diamètre intérieur du perçage (8) dans le premier sous-ensemble électronique (2) est réduit respectivement par rapport à un diamètre intérieur du perçage (9) dans le deuxième sous-ensemble électronique (6).

9. Système (1) selon la revendication 8,
**caractérisé en ce que**
l'élément conducteur interne (10) respectif est relié respectivement directement avec les premier et deuxième sous-ensembles électroniques (2, 6).

10. Système (1) selon la revendication 8 ou 9,
**caractérisé en ce que**
l'élément conducteur interne (10) respectif est fixé respectivement au moyen d'un ajustement serré dans le perçage (8, 9) correspondant des premier et deuxième sous-ensembles électroniques (2, 6).

11. Système (1) selon l'une des revendications 8 à 10,
**caractérisé en ce que**
un élément isolateur (20) est disposé entre l'élément conducteur interne (10) respectif et l'élément conducteur externe (4) respectif de manière coaxiale par rapport à l'élément conducteur interne (10) respectif et à l'élément conducteur externe (4) respectif.

12. Système (1) selon la revendication 11,
**caractérisé en ce que**
entre une face frontale, orientée vers le deuxième sous-ensemble électronique (6), de l'élément isolateur (20) et une paroi interne d'un perçage (21) appartenant à l'élément isolateur (20) est prévu un chanfrein (22) pour le centrage de l'élément conducteur interne (10).

13. Système (1) selon l'une des revendications 8 à 10,
**caractérisé en ce que**
un composant en forme d'entonnoir (24) est fixé, pour le centrage de l'élément conducteur interne (10), entre une paroi interne du perçage (5) appartenant à l'élément conducteur externe (4) et une surface, orientée vers le perçage (5) de l'élément conducteur externe (4), du premier sous-ensemble électronique (2).

14. Procédé de fabrication d'un système (1) constitué d'un premier sous-ensemble électronique et d'un deuxième sous-ensemble électronique, qui sont reliés entre eux par l'intermédiaire d'au moins un connecteur enfichable coaxial, avec les étapes suivantes :
• assemblage du premier sous-ensemble électronique (2), du deuxième sous-ensemble électronique (6) et de chaque élément conducteur externe (4) appartenant respectivement au connecteur enfichable coaxial respectif et se trouvant entre les premier et deuxième sous-ensembles électroniques (2, 6),
• liaison du premier sous-ensemble électronique (2), du deuxième sous-ensemble électronique (6) et de chaque élément conducteur externe (4) au moyen de plusieurs liaisons vissées et
• insertion de chaque élément conducteur interne (10) appartenant respectivement au connecteur enfichable coaxial respectif dans un perçage (8, 9) correspondant appartenant respectivement au premier sous-ensemble électronique (2) et au deuxième sous-ensemble électronique (6) au moyen d'un ajustement serré.

15. Procédé selon la revendication 14,
**caractérisé en ce que**
pour chaque connecteur enfichable coaxial, un élément isolateur (20) est inséré respectivement dans un perçage (5) de l'élément conducteur externe (4) correspondant entre le premier sous-ensemble électronique (2) et le deuxième sous-ensemble électronique (6).
